# EUROPÄISCHE PATENTSCHRIFT

(11) **EP 1 385 126 B1**
(45) Veröffentlichungstag und Bekanntmachung des Hinweises auf die Patenterteilung: **17.05.2006**
(21) Anmeldenummer: 03011787.3
(22) Anmeldetag: 24.05.2003
(51) Int. Cl.: G07B 15/00

(54) **Gebührenerfassungssystem und ein Verfahren zur Bereitstellung eines unabhängigen Dienstes**
Fee collection system and method for provision of an independent service
Système de perception de taxes and procédé pour la mise à disposition d'un service independent

(30) Priorität: 25.06.2002 DE 10228401
(43) Veröffentlichungstag der Anmeldung: 28.01.2004
(73) Patentinhaber: DaimlerChrysler AG, 70567 Stuttgart (DE)
(72) Erfinder: Beier, Wolfgang, 71263 Weil der Stadt (DE)

(56) Entgegenhaltungen:
- DE-A- 4 304 838
- DE-A- 19 547 574
- US-A- 5 694 322
- US-A- 6 021 371

## Beschreibung

Die Erfindung betrifft ein Verfahren zur Bereitstellung eines unabhängigen Dienstes in einem Gebührenerfassungssystem und ein solches System.

Ein solches System ist in der DE 4304838 C2 beschrieben. Bei der Vorrichtung zur Bestimmung von Benutzungsgebühren wird die Benutzungsgebühr für ein Wegenetz an Bord eines das Wegenetz benutzenden Fahrzeuges ermittelt. Hierzu verfügt das Fahrzeug über eine Positionsbestimmung über ein Satellitennavigationssystem (Global Navigation Satellite System, Abkürzung: GNSS), wie z. B. GPS oder Galileo. Im Fahrzeug ist eine digitale Karte eines Verkehrswegenetzes gespeichert, anhand derer die Benutzungsgebühr für das Wegenetz im Fahrzeug ermittelt wird. Im Fahrzeug gespeicherte Daten des Wegenetzes und/oder Gebührenparameter können z. B. durch eine ortsfeste Zentrale über ein zellulares Mobilfunknetz (Cellular Network, Abkürzung: CN), z. B. GSM, GPRS oder UMTS, aktualisiert werden.

Aus der WO 00/54240 A ist ein Traffic Information and Pricing System bekannt, bei dem auf einer offenen Diensteplatform verschiedene Dienste ablaufen. Darunter auch ein Dienst zur Bestimmung einer Strassenbenutzungsgebühr. Obwohl verschiedene Aspekte zur Sicherheit, z.B. Schutz von persönlichen Daten, angesprochen sind, zeigt dieses System nicht die hinreichende Betriebssicherheit für ein Gebührenerfassungssystem auf dem weitere, unabhängige Dienste laufen sollen.

Aufgabe der Erfindung ist es, eine im Fahrzeug vorhandene Vorrichtung zur Bestimmung von Benutzungsgebühren besser auszulasten und eine ausreichende Betriebssicherheit zu gewährleisten.

Die Erfindung löst diese Aufgabe durch die Bereitstellung eines Gebührenerfassungssystems mit den Merkmalen des Anspruchs 1, sowie durch die Bereitstellung eines Verfahrens mits den Merkmalen des Anspruchs 5. Die abhängigen Ansprüche betreffen vorteilhafte Aus- und Weiterbildungen der Erfindung.

In der erfindungsgemäßen Ausgestaltung der Erfindung werden die von der Vorrichtung zur Benutzungsgebührenbestimmung umfassten Elemente für die Ausführung mindestens eines weiteren Dienstes verwendet, der von der Bestimmung der Benutzungsgebühren unabhängig ist. Ein solcher Dienst läuft auf der Vorrichtung zur Benutzungsgebührenbestimmung ab, unter Verwendung der Positionserfassungsmittel, der Kommunikationseinrichtung und der Rechnereinheit. Eine solche Ausführung hat den Vorteil, dass die Vorrichtung zur Bestimmung von Benutzungsgebühren auch für andere Verwendung findet, die keinen oder nur geringen hardwaremäßigen Mehraufwand erfordern. Hierdurch wird die Vorrichtung besser ausgelastet und lässt sich finanziell besser amortisieren.

Grundsätzlich umfasst ein Dienst eine ortsfeste Dienstezentrale, die Daten sammelt und für die Nutzung im Fahrzeug aufbereitet und aus Einheiten im Fahrzeug, die diese Daten nach Vorgaben des Fahrers anzeigen. Zwischen der ortsfesten Dienstezentrale und dem Fahrzeug gibt es eine Kommunikationsverbindung, z. B. über mobile Punkt-zu-Punkt Kommunikation, die einen Datenaustausch zwischen Dienstezentrale und Fahrzeug ermöglicht.

Ein weiterer Vorteil ist, dass für die Realisierung des mindestens einen Dienstes keine getrennte, zusätzliche Vorrichtung in das Fahrzeug eingebaut werden muss, die die Realisierung des Dienstes sehr teuer machen würde. Dadurch sinken die Anlaufkosten, den Dienst in den Markt einzuführen. Für die Fahrzeugnutzer kann der Dienst ohne zusätzlichen Hardware-Aufwand im Fahrzeug realisiert werden. Es entstehen unter Umständen auch keine zusätzlichen monatlichen Kosten, da die Kommunikationsverbindung an sich über ein zellulares Netzwerk, CN, z. B. über GSM, UMTS, GPRS, schon von der Vorrichtung zur Benutzungsgebührenerfassung umfasst ist.

In einer vorteilhaften Weiterbildung der Erfindung werden verschiedene Arten von Verkehrsdaten erfasst. Es wird z. B. die Geschwindigkeit und/oder die aktuelle Position des Fahrzeugs erfasst. Die Verkehrsdaten können als Attribute in der digitalen Karte gespeichert werden und/oder an eine ortsfeste Dienstezentrale übermittelt werden. Die aktuelle Position des Fahrzeuges kann z. B. über ein Satelliten Ortungssystem wie das GPS-System ermittelt werden. Die Positionsermittlung kann durch Abgleich des zurückgelegten Weges mit in einer digitalen Karte abgelegten Wegstrecken verbessert werden.

In einer Weiterbildung der Vorrichtung werden verschiedene Arten von zusätzlichen Daten erfasst. Diese zusätzlichen Daten umfassen Daten, die eine Aussage über Umweltbedingungen am Aufenthaltsort des Fahrzeuges zulassen. Aus den zusätzlichen Daten lassen sich z. B. die Umweltbedingungen in der Umgebung des Fahrzeugs ermitteln. Die erfassten zusätzlichen Daten umfassen z. B. Schalterstellungen, Steuersignale, ausgegebene Signale von z. B. Lenkung, Rädern, Antiblockiersystem, Antriebsschlupfregelung, scheibenwischeranlage, Warnblinkanlage, Lichtanlage, Nebelschlussleuchte, Temperatursensor und/oder Heckscheibenheizung.

Durch das Zurverfügungstellen von der erfassten Daten wird die Möglichkeit eröffnet, die Vorrichtung zur Benutzungsgebührenerfassung für Dienstleistungen zu verwenden, die u. U. einer Vergütung durch den Diensteanbieter zugänglich sind.

Die Arten der erfassten Verkehrsdaten und der zusätzlichen Daten hängen von der Art des Dienstes ab, der realisiert ist.

Ein bevorzugtes Ausführungsbeispiel der Erfindung wird anhand der zugehörigen Zeichnung nachfolgend beschrieben.

Dabei zeigt:

Fig. 1 Ein Diensteknoten-Konzept

Auf vorteilhafte Weise wird durch die Erfindung und durch die Nutzung der für die elektronische Gebührenerfassung ohnehin vorhandenen Vorrichtung, die Fahrzeuggeräte und Kommunikationsmittel umfasst, die Schwelle für die Nutzung von Diensten, den sogenannten Telematik-Diensten, gesenkt. Dies ist ohne erneute Anschaffungskosten und ohne erneute monatliche Grundgebühren für die Kommunikationsdienste möglich. Der längere Umgang und damit bessere Beurteilung des Nutzers solcher Dienste kann später dazu führen, diese Systeme z.B. anhand der gewonnenen Erfahrungen in der Art der Anzeige weiter auszubauen und damit einen noch besseren Zugang zu weiteren Diensten zu schaffen. Durch die einheitliche Plattform auf der Vorrichtung zur Gebührenerfassung ist ebenfalls vorteilhaft, dass der Zugang zu Diensten ermöglicht wird, die von verschiedenen Diensteanbietern angeboten werden. Die Vorrichtung zur Gebührenerfassung ist definiert und unabhängig von einem Diensteanbieter, so dass alle Diensteanbieter die Möglichkeit erhalten, ihre Dienste auf einer Plattform anzubieten, unabhängig von der Konkurrenz ist. Dadurch wird ein breites untereinander konkurrenzierendes Angebot für Telematik-Dienste ermöglicht.

Ein Diensteanbieter ist für die Inhalte des Dienstes und für das Funktionieren des Dienstes verautwortlich und wird dafür entlohnt.

Ein solches offenes und flexibles Dienstekonzept wird durch einen Diensteknoten 3 erfüllt. Dieser Diensteknoten steht unter der Kontrolle der Betreibergesellschaft für das Gebührenerfassungssystem.

Die Betreibergesellschaft für das Gebührenerfassungssystem verkauft die Vorrichtungen zur Gebührenerfassung und führt Abrechnungsvorgänge mit der Gebührenzentrale 4 für das Gebührenerfassungssystem durch. Die Abrechnung der Gebühren erfolgt z. B. dadurch, dass die jeweils bestimmten Benutzungsgebühren in einem Speicher im Fahrzeug 1 von einem im Speicher abgelegten Guthaben abgezogen werden und dass Absinken des Guthabens unter eine gewisse Schwelle ein neuer Guthabenbetrag von der Gebührenzentrale 4 angefordert wird. Dabei wird auch der angefallene Gebührenbetrag an die Gebührenzentrale 4 übermittelt. In der Gebührenzentrale 4 wird dann der Abrechnungsvorgang mit dem Kunden durchgeführt. In der Gebührenzentrale 4 sind auch Kontrolldaten abgespeichert, die bei bedarf mit im Verkehr durchgeführten Kontollen verglichen werden. Die Durchführung solcher Kontrollen ist in der nicht vorveröffentlichten DE 10104502.6 beschrieben. Ein Verfahren zur Ermöglichung der Benutzung von Gebührenerfassungssystem mehrerer verschiedener Betreiber ist in der nicht vorveröffentlichten DE 10104499.2 beschrieben. Das Gebührenerfassungssystem umfasst die Vorrichtungen zur Bestimmung von Benutzungsgebühren in den Fahrzeugen, die Gebührenzentrale, die Kommunikationsverbindungen, sowie Kontrollstellen. Der Betreiber des Gebührenerfassungssystems verantwortet den Betrieb des Systems.

Der Diensteknoten 3 hat über die Kommunikationsverbindung 2, z. B. Mobilkommunikation, Zugriff auf das Endgerät im Fahrzeug 1. Jeder Diensteanbieter 5 hat nur Zugriff auf den Diensteknoten 3.

Der Zugriff des Diensteanbieters 5 auf die Vorrichtung zur Benutzungsgebührenbestimmung, nämlich das Fahrzeuggerät, kann somit durch den Diensteknoten 3 und damit dem Verantwortlichen der Betreibergesellschaft für das Gebührenerfassungssystem kontrolliert werden. Ein direkter Zugriff über das Mobilfunknetz durch einen Diensteanbieter 5 ist nicht möglich, da zunächst die Telefonnummer eines bestimmten Fahrzeuggerätes nicht öffentlich bekannt ist und da weiter die Übertragung von Daten zwischen den Fahrzeuggeräten und der Gebührenzentrale 4 sowie den Fahrzeuggeräten und dem Diensteknoten 3 kryptographisch gesichert ist, und die zugehörigen Schlüssel nur in der Gebührenzentrale 4 bekannt sind.

Durch die Erfindung wird eine Reihe von Vorteilen erzielt. Insbesondere wird Fahrzeuggerät Datenschutzaspekten und Sicherheitsaspekten Rechnung getragen.

Durch die Verwendung des Diensteknotens 3 ist es ohne Sicherheitsproblematiken möglich, dass Dienste im Endgerät im Fahrzeug einen Softwareteil verwenden, um die für die Übertragung der Daten optimierten Formate bzw. Darstellungen auf die für die Nutzung im Fahrzeug optimalen Darstellung umzukonfigurieren.

Hierfür kann in den Fahrzeugeinheiten für jeden Diensteanbieter und jeden Dienst ein entsprechender Softwareteil vorhanden sein. Dieser Softwareteil kann z. B. durch den Betreiber des Gebührenerfassungssystems geprüft und zugelassen sein. Die angebotenen Dienste und damit die Softwareteile ändern sich aber mit der Zeit und deshalb ist durch den Diensteknoten 3 ein on-line update dieser Softwareteile möglich. Damit ist es möglich, Software in den Rechner der Fahrzeugeinheit für die Gebührenabrechnung nur unter Kontrolle durch des ETC-Betreibers zu laden. Damit ist eine Manipulation der Benutzungsgebührenbestimmungsfunktionen sowie Benutzungsgebührenabrechnungsfunktionen nicht möglich. Damit wird verhindert, dass z.B. die Funktion des Zahlungssystem so verändert wird, dass Zahlungen vorgetäuscht werden könnten bzw. nur gezahlt wird, wenn Kontrollen bevorstehen.

Außerdem ist durch den Diensteknoten 3 unter der Kontrolle des Betreibers des Gebührenerfassungssystems der Datenschutzproblematik Rechnung getragen. Einem Diensteanbieter werden nur Informationen aus dem Fahrzeuggerät übermittelt, wenn vorher der Kunde das genau diesem Diensteanbieter über die Gebührenzentrale erlaubt hat. So wird verhindert, dass jeder Diensteanbieter Zugriff auf ein Fahrzeuggerät hat und Daten, wie z.B. die Position des Fahrzeuges auslesen kann, ohne dass das durch den Halter des Fahrzeuges gestattet wäre.

In einer vorteilhaften Ausführung der Erfindung wird den Dienstanbietern nicht erlaubt, eigene Software auf das Fahrzeuggerät zu laden. Stattdessen hat der Diensteanbieter die Möglichkeit, aus einer Reihe von fest definierten Dienste-Grundelementen, engl. Service Primitives, seinen Dienst zusammenzusetzen. Das ist vergleichbar mit einer interpretierende Software-Sprache, bei der auch die Kontrolle der Funktionen ununterbrochen in der Betriebssoftware bleibt.

Diese Service Primitives sind so ausgewählt, dass jede Information, die im Fahrzeug zur Verfügung steht mit jeder anderen verknüpft werden kann und so die Definition von Ereignissen vorgenommen werden kann. Der Diensteanbieter kann die Reaktion auf das Eintreten solcher Ereignisse festlegen, z.B. dass sich das Fahrzeug 1 über den Diensteknoten 3 bei dem Diensteanbieter 5 meldet und definierte Daten z.B. seine Position meldet.

Andere Service Primitives sind so definiert, daz- unabhängig von Ereignissen, sofort bestimmte Reaktionen ausgelöst werden.

Ereignisse können auch so definiert werden, dass sie regelmäßig wiederholt eintreten z.B. in zeitlich definierten Abständen oder nach einer wiederholt zurückgelegten Wegstrecke. Wiederum andere Service Primitives reagieren auf Ereignisse, die sich nicht aus der Kombination von Daten, sondern aus Reaktionen des Fahrers ergeben. Also z.B. wenn der Fahrer eine bestimmte Taste bzw. Tastenkombination an seinem Bedienteil drückt. Diese Funktion kann noch unterstützt werden, indem der Diensteanbieter bei der Definition dieses Ereignisses noch individuelle Informationen wie z.B. Beschriftungen des Displays mit übermittelt. Dann könnte ein Service Primitive durch den Diensteanbieter 5 z.B. so konfiguriert werden:

Das Fahrzeug X soll seine Position und die Uhrzeit melden, wenn der Fahrer die Taste Y mit der Beschriftung "Ich bin angekommen" drückt.

Weitere Service Primitives können definiert werden, die Informationen z.B. über externe Schnittstellen des Fahrzeuggerätes zu weiteren Geräten im Fahrzeug steuern. Damit könnte das Fahrzeuggerät Daten zu anderen Geräten im Fahrzeug "durchschleifen"

Service Primitives können auch verwendet werden, um komplexe Kombinationen von Daten im Fahrzeug zu nutzen um sie z.B. für die Erkennung von bestimmten Fahrsituationen zu verwenden. Damit lassen sich dann in der Zentrale aus vielen solcher Meldungen Verkehrssituationen auf einzelnen Straßenabschnitten ermitteln. Solche Verfahren sind als "Floating Car Data" bekannt und sind bisher auf anderen z.T. nur dafür geeigneten Geräten realisiert worden. Da für die Straßengebührenerfassung auch Details der Fahrzeugeigenschaften bzw. Klassen bekannt sind, können solche Verfahren auch verwendet werden, um extreme Situationen zu erkennen und zentralseitig entsprechende Datenbanken zu pflegen. Das könnten z.B. enge Biegeradien auf bestimmten Straßenverläufen oder auch Durchfahrthöhen unter Brücken, auf die man indirekt schließen kann, wenn die Höhe des Fahrzeuges bekannt sind. Diese gewonnenen Daten können dann verteilt und z.B. in Navigationssystemen für Personenwagen oder Lastwagen verwendet werden.

Der Diensteknoten 3 hat weiter die Aufgabe, alle Aufträge von Diensteanbietern 5 zu kontrollieren. Zunächst wird kontrolliert, ob das betroffene Fahrzeug, das z.B. über das Nummernschild identifiziert wird, von diesem Diensteanbieter angesprochen werden darf. Dazu muss eine entsprechende Zulassung des Fahrzeughalters bei Diensteknoten 3 bzw. bei der Gebührenzentrale 4 vorliegen. Wenn das der Fall ist, erfragt der Diensteknoten 3 bei der Gebührenzentrale 4 die Telefonnummer und die notwendigen Schlüssel, um das Fahrzeuggerät erreichen zu können. Nur der Diensteknoten wird diese Informationen von der Gebührenzentrale 4 bekommen. Sind diese Schritte erfolgreich durchgeführt, dann kann der Auftrag des Diensteanbieters an das entsprechende Fahrzeug übermittelt werden. Je nach vertraglichen Definitionen, kann das zur Ermittlung von angefallen Kosten für den Diensteanbieter 5 führen, die im Diensteknoten 3 ermittelt und in vereinbarten Zusammenfassungen, dem Diensteanbieter 5 bzw. dem Fahrzeughalter in Rechnung gestellt werden.

## Patentansprüche

1. Gebührenerfassungssystem, umfassend mindestens eine Vorrichtung zur Bestimmung der Benutzungsgebühr, sowie eine Gebührenzentrale, die mit der mindestens einen Vorrichtung in Kommunikationsverbindung steht,
wobei die Vorrichtung zur Bestimmung der Benutzungsgebühr für das Befahren einer Wegstrecke durch ein Fahrzeug (1), in einem Fahrzeug (1) angeordnet ist und eine digitale Karte eines Wegenetzes, Mittel zur Positionsbestimmung des Fahrzeuges (1), eine Kommunikationseinrichtung und eine Rechnereinheit umfasst,
wobei in der Rechnereinheit aus den Daten der Positionsbestimmungsmittel und der digitalen Karte die für die vom Fahrzeug (1) befahrenen Wegstreckenabschnitte fällige Benutzungsgebühr ermittelt wird,
und wobei auf der Vorrichtung mindestens ein weiterer, von der Bestimmung der Benutzungsgebühr unabhängiger Dienst abläuft,
**dadurch gekennzeichnet,**
**dass** die Kommunikation für den unabhängigen Dienst ausschließlich über einen Diensteknoten (3) eines Betreiber des Benutzungsgebührendienstes und nach Vorliegen der Erlaubnis des Benutzers bei der Gebührenzentrale erfolgt,
wobei die Telefonnummer der Kommunikationseinrichtung im Fahrzeug und der erforderliche Schlüssel zu Kommunikation mit der Kommunikationseinrichtung nur dem Diensteknoten zur Verfügung gestellt wird und der Betreiber des unabhängigen Dienstes die Telefonnummer und den Schlüssel nicht erhält.

2. Gebührenerfassungssystem nach Anspruch 1,
**dadurch gekennzeichnet,**
**dass** der mindestens eine weitere Dienst in unidirektionaler oder bidirektionaler Kommunikationsverbindung mit einer ortsfesten Dienstezentrale steht.

3. Gebührenerfassungssystem nach Anspruch 1 oder 2,
**dadurch gekennzeichnet,**
**dass** im Fahrzeug (1) Verkehrsdaten verschiedener Art erfasst werden.

4. Gebührenerfassungssystem nach einem der vorhergehenden Ansprüche,
**dadurch gekennzeichnet,**
**dass** im Fahrzeug (1) verschiedene Arten von zusätzlichen Daten erfasst werden.

5. Verfahren zur Bereitstellung eines unabhängigen Dienstes in einem Gebührenerfassungssystem nach Anspruch 1,
**dadurch gekennzeichnet,**
**dass** die Bereitstellung nach dem folgenden Verfahren abläuft:
- der unabhängige Diensteanbieter (5) fragt beim Diensteknoten (3) an, ober eine Vorrichtung in einem bestimmten, Fahrzeug ansprechen darf,
- der Diensteknoten (3) überprüft, ob einer entsprechenden Zulassung des Fahrzeughalters bei Diensteknoten (3) oder bei der Gebührenzentrale (4) vorliegt,
- für den Fall dass sie vorliegt erfragt der Diensteknoten (3) bei der Gebührenzentrale (4) die Telefonnummer und die notwendigen Schlüssel, um das Fahrzeuggerät zu erreichen,
- nur der Diensteknoten (3) erhält die Telefonnummer und die notwendigen Schlüssel von der Gebührenzentrale (4), wodurch ein direkter Zugriff des unabhängigen Diensteanbieters (5) auf die Vorrichtung zur Bestimmung der Benutzungsgebühr für das Befahren einer Wegstrecke durch ein Fahrzeug (1), in einem Fahrzeug (1) ausgeschlossen bleibt,
- der Diensteknoten (3) tritt in Kommunikation mit dem bestimmten Fahrzeug und übermittelt den unabhängigen Diensteauftrag
- der Dienstknoten (3) übermittelt dem unabhängigen Diensteanbieter (5) die Informationen zu seinem unabhängigen Dienst.

6. Verfahren zur Bereitstellung eines unabhängigen Dienstes nach Anspruch 5,
**dadurch gekennzeichnet,**
**dass** in der Vorrichtung zur Bestimmung der Benutzungsgebühr in einem Fahrzeug (1) zur Bildung eines unabhängigen Dienstes eine Anzahl von vorgegebenen Service Primitives kombiniert werden, wobei dies ohne direkten Zugriff des unabhängigen Diensteanbieters (5) auf die Vorrichtung zur Bestimmung der Benutzungsgebühr erfolgt.

## Claims

1. Charge metering system, comprising at least one apparatus for determining the toll, and also a charge centre which has a communication link to the at least one apparatus,
where the apparatus for determining the toll for a vehicle (1) to travel on a road is arranged in a vehicle (1) and comprises a digital map of a road network, means for finding the position of the vehicle (1), a communication device and a computer unit,
where the computer unit takes the data from the position-finding means and the digital map and ascertains the toll which is due for the sections of road on which the vehicle (1) is travelling,
and where the apparatus runs at least one further service, which is independent of the determination of the toll,
**characterized**
**in that** the communication for the independent service takes place exclusively via a service node (3) belonging to an operator of the toll service and when the user's permission has been received in the charge centre,
with the telephone number of the communication device in the vehicle and the necessary key for communication with the communication device being made available only to the service node, and the operator of the independent service not being provided with the telephone number and the key.

2. Charge metering system according to Claim 1,
**characterized**
**in that** the at least one further service has a unidirectional or bidirectional communication link to a service centre at a fixed location.

3. Charge metering system according to Claim 1 or 2,
**characterized**
**in that** the vehicle (1) captures traffic data of various types.

4. Charge metering system according to one of the preceding claims,
**characterized**
**in that** the vehicle (1) captures various types of additional data.

5. Method for providing an independent service in a charge metering system according to Claim 1,
**characterized**
**in that** the service is provided in accordance with the following method:
- the independent service provider (5) asks the service node (3) whether it is permitted to address an apparatus in a particular vehicle,
- the service node (3) checks whether the service node (3) or the charge centre (4) has appropriate authorization from the vehicle owner,
- if said authorization has been obtained then the service node (3) asks the charge centre (4) for the telephone number and the necessary keys in order to reach the vehicle appliance,
- only the service node (3) is provided with the telephone number and the necessary keys by the charge centre (4), which means that direct access by the independent service provider (5) to the apparatus for determining the toll for a vehicle (1) to travel on a road continues to be impossible in a vehicle (1),
- the service node (3) enters into communication with the particular vehicle and sends the independent service order,
- the service node (3) sends the independent service provider (5) the information regarding its independent service.

6. Method for providing an independent service according to Claim 5,
**characterized**
**in that** the apparatus for determining the toll in a vehicle (1) forms an independent service by combining a number of prescribed service primitives, this being done without the independent service provider (5) directly accessing the apparatus for determining the toll.

## Revendications

1. Système de perception de redevances qui comporte au moins un dispositif de détermination de redevance d'utilisation ainsi qu'une centrale de perception en liaison de communication avec ledit au moins un dispositif,
- le dispositif de détermination de la redevance d'utilisation étant disposé dans un véhicule (1) pour permettre à un véhicule (1) d'effectuer un parcours et contenant une carte numérique d'un réseau routier, des moyens de détermination de la position du véhicule (1), un dispositif de communication et une unité de calcul,
- la redevance d'utilisation due pour le déplacement du véhicule (1) sur les parties du parcours étant déterminée dans l'unité de calcul à partir des données délivrées par les moyens de détermination de position et la carte numérique,
- au moins un autre service indépendant de la détermination de la redevance d'utilisation étant offert sur le dispositif,
**caractérisé en ce que**
- la communication qui concerne le service indépendant s'effectue exclusivement par l'intermédiaire d'un noeud de service (3) de l'exploitant du service de redevance d'utilisation et en fonction de la présence de l'autorisation délivrée à l'usager par la centrale de perception,
- le numéro de téléphone du dispositif de communication présent dans le véhicule et la clé nécessaire pour communiquer avec le dispositif de communication étant mis uniquement à disposition du noeud de service, l'usager du service indépendant ne recevant ni le numéro de téléphone ni la clé.

2. Système de perception de redevances selon la revendication 1, **caractérisé en ce que** ledit au moins autre service est en communication avec une centrale fixe de service par une liaison de communication unidirectionnelle ou bidirectionnelle.

3. Système de perception de redevances selon la revendication 1 ou 2, **caractérisé en ce que** des données de roulage de différents types sont saisies dans le véhicule (1).

4. Système de perception de redevances selon l'une quelconque des revendications précédentes, **caractérisé en ce que** des données supplémentaires de différents types sont saisies dans le véhicule (1).

5. Procédé de fourniture d'un service indépendant dans un système de perception de redevances selon la revendication 1, **caractérisé en ce que** la fourniture se déroule selon le procédé ci-dessous :
- le prestataire (5) du service indépendant demande au noeud de service (3) s'il s'adresse à un dispositif d'un véhicule déterminé,
- le noeud de service (3) vérifie si le détenteur du véhicule a reçu une autorisation appropriée du noeud de service (3) ou de la centrale de perception (4),
- au cas où cette autorisation existe, le noeud de service (3) demande à la centrale de perception (4) le numéro de téléphone et la clé nécessaires pour pouvoir atteindre l'appareil du véhicule,
- seul le noeud de service (3) reçoit de la centrale de perception (4) le numéro de téléphone et la clé nécessaires, grâce à quoi l'accès direct du prestataire (5) du service indépendant au dispositif de détermination de la redevance d'utilisation pour le passage d'un véhicule (1) sur un parcours est exclu dans un véhicule (1),
- le noeud de service (3) entre en communication avec le véhicule concerné et fournit les services indépendants,
- le noeud de service (3) transmet au prestataire (5) du service indépendant les informations qui concernent son service indépendant.

6. Procédé de fourniture d'un service indépendant selon la revendication 5, **caractérisé en ce qu'**un certain nombre de primitives de service prédéterminées sont combinées dans le dispositif de détermination de la redevance d'utilisation d'un véhicule (1) pour former un service indépendant, cette opération s'effectuant sans accès direct du prestataire (5) du service indépendant au dispositif de détermination de la redevance d'utilisation.
